# EUROPÄISCHE PATENTANMELDUNG

(11) **EP 2 159 382 A1**
(43) Veröffentlichungstag der Anmeldung: **03.03.2010**
(21) Anmeldenummer: 08015145.9
(22) Anmeldetag: 27.08.2008
(51) Int. Cl.: F01D 9/04, F01D 11/00, F01D 25/14

(54) **Leitschaufelträger für eine Gasturbine**

(71) Anmelder: Siemens Aktiengesellschaft, 80333 München (DE)
(72) Erfinder: Benkler, Francois, Dr., 40880 Ratingen (DE); Böttcher, Andreas, Dr., 40882 Ratingen (DE); Etzold, Tino, 04600 Altenburg (DE); Grundei, Daniel, 46049 Oberhausen (DE); Lohse, Uwe, 42899 Remscheid (DE); Maldfeld, Ekkehard, Dr., 45479 Mülheim an der Ruhr (DE); Schneider, Oliver, Dr., 46487 Wesel (DE); Sheng, Shilun, Dr., 46149 Oberhausen (DE)

(57) **Zusammenfassung**

Die Erfindung betrifft einen Leitschaufelträger (10) für eine axial durchströmte stationäre Gasturbine, umfassend eine rohrförmige Wand (16) mit einem einströmseitigen Ende und einem dem einströmseitigen Ende gegenüberliegenden ausströmseitigen Ende für im Innenraum des Leitschaufelträgers in einem Strömungspfad der Gasturbine strömendes Fluid, wobei in der Wand (16) zumindest ein Kühlkanal (22) für ein Kühlmittel vorgesehen ist. Um einen Leitschaufelträger (10) anzugeben, der für besonders hohe Betriebstemperaturen geeignet ist und dabei trotzdem vergleichsweise preiswert herstellbar ist, wird vorgeschlagen, dass der Turbinenschaufelträger (10) - in Radialrichtung betrachtet - mehrlagig ausgebildet ist. Die unterschiedlichen Lagen des Leitschaufelträgers (10) können durch heißisostatisches Pressen miteinander verbunden sein, wobei die inneren Lagen des Leitschaufelträgers (10) aus einem hochtemperaturfesten Material gefertigt sein können, wohingegen äußere Lagen des Leitschaufelträgers (10) aus einem weniger temperaturfesten Material hergestellt sein können. Durch die mehrlagige Ausführung des Leitschaufelträgers (10) sind zudem besonders einfach Kühlkanäle (22) im Innern der Wand (16) des Leitschaufelträgers (10) herstellbar.

## Beschreibung

Die Erfindung betrifft einen Leitschaufelträger für eine Gasturbine, umfassend eine rohrförmige Wand mit einem einströmseitigen Ende und einem dem einströmseitigen Ende gegenüberliegenden ausströmseitigen Ende für einen Innenraum des Leitschaufelträgers in einem Strömungspfad der Gasturbinen strömendes Fluid, wobei in der Wand zumindest ein Kühlkanal für ein Kühlmittel vorgesehen ist, welcher sich jeweils von einem Kühlmitteleinlass zu einem Kühlmittelauslass erstreckt.

Bekannte Turbinenleitschaufelträger der eingangs genannten Art für eine stationäre Gasturbine weisen heutzutage prinzipiell zwei identische halbrohrartige Trägerelemente auf, welche flanschartig miteinander verschraubt eine Rohrform bilden. An deren inneren Oberflächen sind entlang des Umfangs verlaufende Nuten zur Aufnahme und Befestigung von Leitschaufeln der Turbineneinheit der Gasturbine vorgesehen.

Die Turbineneinheit der Gasturbine weist zudem einen entlang der Axialerstreckung sich im Querschnitt vergrößernden Strömungspfad auf, wobei auch dessen Außendurchmesser sich dabei stetig vergrößert. In den Strömungspfad ragen die Schaufelblätter der Turbinenleitschaufeln hinein, welche am Turbinenleitschaufelträger innen befestigt sind. Aufgrund des sich in Axialrichtung vergrößernden Durchmessers des Strömungspfades ist auch der Turbinenleitschaufelträger einer solchen Gasturbine korrespondierend ausgebildet: mit einem in Strömungsrichtung sich im Mittel stetig vergrößernden Durchmesser. Er ist somit konisch ausgebildet. Bezogen auf das den Strömungspfad des Turbinenabschnitts durchströmende Heißgas weist ein Leitschaufelträger der eingangs genannten Art stets ein einströmseitiges Ende und ein ausströmseitiges Ende für das Heißgas auf. Das einströmseitige Ende des im Querschnitt ringförmigen Turbinenleitschaufelträgers weist dabei einen kleineren Radius auf als der Radius des ausströmseitigen Endes.

Am einströmseitigen Ende des Turbinenleitschaufelträgers wird das in der Brennkammer erzeugte Heißgas in den ringförmigen Strömungspfad der Gasturbine geführt, welcher sich entlang der Axialrichtung durch den Innenraum des Turbinenleitschaufelträgers erstreckt. Der Strömungspfad führt das eingespeiste Heißgas zum ausströmseitigen Ende des Turbinenleitschaufelträgers. Währenddessen entspannt sich das Heißgas im Strömungspfad arbeitsleistend an den Turbinenlaufschaufeln und gibt Wärme an seine Umgebung ab. Zudem wird die Temperatur des Heißgases durch die Zuführung von Kühlluft weiter verringert. Bekanntermaßen ergeben sich so höhere Eintrittstemperaturen als Austrittstemperaturen für das Heißgas.

Dies führt zu Materialtemperaturen im Turbinenleitschaufelträger, die am einströmseitigen Ende wesentlich höher sind als an dessen ausströmseitigen Ende, so dass sich in Axialrichtung des Turbinenleitschaufelträgers ein Temperaturgefälle einstellt, was zu unterschiedlichen thermischen Belastungen und unterschiedlichen Wärmedehnungen führt.

Durch allgemeine Bestrebungen zu weiter gesteigerten Turbineneintrittstemperaturen und auch zu höheren Druckverhältnissen im Gasturbinenverdichter werden jedoch deren Gehäusebauteile und speziell deren Leitschaufelträger thermisch und mechanisch weiter belastet. Auch das Temperaturgefälle wird dadurch vergrößert. Um eine ausreichende Lebensdauer der Leitschaufelträger mit weiter erhöhten Betriebstemperaturen zu gewährleisten, kann es erforderlich sein, den Werkstoff, aus dem der Leitschaufelträger gefertigt ist, zu wechseln, da das Material den höheren Temperaturen dauerhaft standhalten muss. Üblicherweise sind temperaturfestere Werkstoffe jedoch wesentlich teurer als weniger wärmebeständigere konventionelle Werkstoffe.

Aufgabe der Erfindung ist daher die Bereitstellung eines Leitschaufelträgers für eine Gasturbine, welcher bei weiter erhöhten Temperaturbedingungen weiterhin aus einem vergleichweise preiswerten Material gefertigt sein kann.

Die der Erfindung zugrundeliegende Aufgabe wird durch einen Leitschaufelträger gemäß den Merkmalen des Anspruchs 1 gelöst.

Die Erfindung sieht vor, dass der Leitschaufelträger - in Radialrichtung betrachtet - mehrlagig ausgebildet ist. Durch die Mehrlagigkeit des Leitschaufelträgers kann jede Lage aus einem für seinen Teilbereich angepassten Werkstoff gefertigt werden, der jeweils auf die tatsächlich auftretenden mechanischen und/oder thermischen Beanspruchungen abgestimmt ist. Durch diese modulare Bauweise des Leitschaufelträgers können in den weniger heißen Bereichen des Leitschaufelträgers weniger hoch legierte und somit kostengünstigere Stahlgusssorten verwendet werden. Dies führt zu einer Reduktion der Materialkosten aufgrund der Verwendung eines vergleichsweise preiswerten Materials für einen bestimmten Bereich des Leitschaufelträgers.

Vorteilhafte Ausgestaltungen sind in den Unteransprüchen angegeben.

Gemäß einer ersten vorteilhaften Weiterbildung sind die Lagen aus mindestens zwei konzentrisch angeordneten Ringen gebildet. Dies ist insbesondere für eine im Querschnitt kreisförmige Wand des Leitschaufelträgers von Vorteil, da dadurch eine symmetrische Ausgestaltung angegeben werden kann. Vorzugsweise liegen dabei die Ringe in einer Kontaktebene aneinander, wobei zumindest einer der Ringe zumindest eine in seiner Kontaktfläche angeordnete Nut zur Bildung des Kühlkanals aufweist. Folglich wird jeder der Ringe separat hergestellt. Vor dem Verbinden der Ringe können an deren Außenumfang oder Innenumfang beliebige Verläufe von Kühlkanälen und Kühlkanalgeometrien in Form von Nuten eingebracht werden, die dann nach dem Zusammenfügen der konzentrischen Ringe in der Kontaktebene lediglich jeweils einen Kühlmittel-Einlass und einen Kühlmittel-Auslass aufweisen. Das Kühlmittel ist somit in einfacher Art und Weise entlang der Axialerstreckung des Leitschaufelträgers zu den besonders hochbelasteten Bereichen führbar, ohne dass die Herstellung der Kühlkanäle eines besonderen Aufwands bedarf. Gegenüber einer ausschließlich gegossenen Ausführung eines Leitschaufelträgers werden aufwändige und teure Kerngeometrien für etwaige Kühlkanäle vermieden.

Gemäß einer weiteren vorteilhaften Ausgestaltung ist zumindest einer der Ringe, vorzugsweise alle Ringe durch zwei Halbringe gebildet. Die Aufteilung der Ringe in zwei Halbringe ist insbesondere für stationäre Gasturbinen von Vorteil, deren konstruktiver Aufbau - abgesehen vom Rotor - durch eine Teilungsebene in eine untere Hälfte und in eine obere Hälfte aufgeteilt ist. Insofern sind die Ringe gemäß vorgenannter Ausgestaltung dem strukturellen Aufbau der stationären Gasturbine angepasst. Prinzipiell ist der Leitschaufelträger aus zwei halbrohrartigen Leitschaufelträgerelementen gebildet, welche flanschartig miteinander verschraubt sind.

Weiter bevorzugt ist zumindest einer der Halbringe - in Umfangsrichtung betrachtet - aus mehreren Segmenten gebildet. Somit ist der Ring nicht nur in zwei Halbringe unterteilt. Vielmehr kann er auch in mehr als zwei Segmente unterteilt sein, was die Herstellung der Halbringe wesentlich vereinfacht. Zur Herstellung der Halbringe können die Segmente dann miteinander verschweißt werden.

Gemäß einer weiteren vorteilhaften Ausgestaltung ist die äußerste Lage des Leitschaufelträgers unsegmentiert, abgesehen von der Aufteilung in zwei Halbringe. Somit kann der,aus den segmentierten Platten bestehende Halbring von einem einstückig im Gussverfahren hergestellten Außenring umgriffen werden, der aus einem niedrig legierten Stahlguss besteht. Weiter innen angeordnete Lagen des Leitschaufelträgers können dann aus wärmebeständigeren Werkstoffen bestehen. Durch die geeignete Wahl der unterschiedlichen Stahllegierungen kann zudem die Wärmedehnung des Turbinenleitschaufelträgers positiv beeinflusst werden. Insofern dient die äußerste Lage somit als Hülle für die radial weiter innen angeordneten Lagen des Turbinenleitschaufelträgers.

Vorzugsweise sind zwei in der halbkreisförmigen Kontaktebene aneinanderliegende Halbringe durch heißisostatisches Pressen miteinander verbunden. Durch die Verwendung des heißisostatischen Pressens können Segmente aus unterschiedlichen Stahllegierungen auf besonders einfache Weise miteinander verbunden werden. Alternative Fügeverfahren sind auch anwendbar.

Ein aus mehreren Lagen zusammengesetzter Leitschaufelträger kann dabei entlang seines Umfangs verteilt eine Vielzahl von Kühlkanälen aufweisen, um die in seinem Material auftretenden Temperaturen unterhalb einer maximal zulässigen Einsatztemperatur zu halten. Durch die Verteilung der Kühlkanäle entlang des Umfangs kann der Leitschaufelträger im Betrieb besonders gleichmäßig mit Kühlluft gekühlt werden, was unterschiedliche thermische Belastungen und unterschiedliche thermische Dehnungen vermeidet. Somit kann auch insbesondere in flanschnahen Bereichen eine besonders effiziente Kühlung des Leitschaufelträgers erfolgen, so dass die ansonsten dort auftretenden Ovalisierungseffekte zumindest reduziert, wenn nicht sogar vermieden werden können.

Zweckmäßigerweise sind an der inneren Oberfläche des Leitschaufelträgers umlaufende Nuten zur Befestigung von in einem Kranz angeordneten Leitschaufeln einer Turbineneinheit oder einer Verdichtereinheit angeordnet. Ein als Turbinenleitschaufelträger ausgebildeter Leitschaufelträger befindet sich vorzugsweise in einem als äußeres Gehäuse ausgebildeten Druckmantel der Gasturbine, in der ein Brennstoff zu einem Heißgas zum Antreiben der Turbine verbrannt wird. Wenn dagegen der Leitschaufelträger als Verdichterleitschaufelträger ausgebildet ist, wird dieser anstelle vom Heißgas von verdichteter Luft durchströmt. In diesem Fall ist der Leitschaufelträger auch eher zylindrisch als konisch ausgebildet.

Ein erfindungsgemäßer Leitschaufelträger stellt eine Verbundkonstruktion in einer Mehrlagenkomponentenbauweise dar, die jeweils aus geschweißten und/oder gegossenen plattenförmigen Subkomponenten zusammengesetzt ist. Je nach der örtlichen Position und der in dieser örtlichen Position auftretenden Einsatztemperaturen können unterschiedliche Werkstoffe für die einzelnen Lagen ausgesucht werden. Dadurch können im Bereich hoher Betriebstemperaturen die durch heißisostatisches Pressen verbundenen Plattensegmente aus hochwarmfestem, schweißbarem Stahl gefertigt sein. Die Plattensegmente werden dabei durch Schweißen zu Halbringen zusammengefügt, die den Innenteil des Leitschaufelträgers bilden. Anschließend werden die aus den Mehrlagenplatten bestehenden Halbringe jeweils in einem Halbaußenring eingefügt, welcher aus einem niedrig legierten Stahlguss unsegmentiert einstückig ausgeformt ist. Ein erfindungsgemäßer Leitschaufelträger kann somit erhöhten Grenzeinsatztemperaturen dauerhaft und zuverlässig standhalten.

Weitere Vorteile und Merkmale der Erfindung ergeben sich aus der nachfolgenden Figurenbeschreibung.

Dabei zeigt:
- FIG 1: den Querschnitt durch eine obere Hälfte eines Leit- schaufelträgers,
- FIG 2: den Querschnitt durch einen Mehrlagenverbund, geformt aus zwei Platten,
- FIG 3: die Draufsicht auf eine Lage des Mehrlagenverbundes aus FIG 2 und
- FIG 4: die Draufsicht auf eine Lage mit einer alternativen Kühlkanalstruktur.

FIG 1 zeigt den Querschnitt durch einen Leitschaufelträger 10 einer stationären, axial durchströmbaren Gasturbine. Der Leitschaufelträger 10 kann sowohl in einer Turbine der Gasturbine und/oder in dem Verdichter der Gasturbine angeordnet und dementsprechend als Turbinenleitschaufelträger und/oder als Verdichterleitschaufelträger ausgebildet sein.

Die Erfindung wird nachfolgend jedoch nur anhand eines Turbinenleitschaufelträgers 10 näher erläutert, wobei die für ihn genannten Vorteile selbstverständlich auch für den Verdichterleitschaufelträger in analoger Weise gelten.

Der Turbinenleitschaufelträger 10 ist insgesamt aus zwei halbrohrartigen Leitschaufelträgerelementen 12 gebildet, von denen nur das obere in FIG 1 dargestellt ist. Das untere, nicht dargestellte Leitschaufelträgerelement ist identisch zum oberen Leitschaufelträgerelement 12 ausgebildet, wobei beide Leitschaufelträgerelemente 12 in einer Teilungsebene 15 flanschartig aneinanderliegen und mittels sich durch die Flansche 17 erstreckende Schrauben miteinander fest verbunden sind.

Der Turbinenleitschaufelträger 10 weist eine axiale Erstreckung auf, die senkrecht zur Zeichnungsebene ausgebildet ist. Entlang der Erstreckung kann der Turbinenleitschaufelträger 10 beispielsweise konisch ausgebildet sein, ein Verdichterleitschaufelträger ist eher zylindrisch ausgebildet. Demgemäß weist der rohrartige Turbinenleitschaufelträger 10 ein erstes Ende sowie ein dem ersten Ende gegenüberliegendes zweites Ende auf. Der innere Durchmesser des ersten Endes ist dabei wesentlich kleiner als der innere Durchmesser des zweiten Endes. Verwendet in einer stationären Gasturbine ist der Turbinenleitschaufelträger 10 dabei derartig in einem Druckmantel der Gasturbine angeordnet, dass das erste Ende dem Auslass einer nicht weiter dargestellten Brennkammer gegenüberliegt. Das zweite Ende des Turbinenleitschaufelträgers 10 liegt einem nicht dargestellten Ausgangsdiffusor der Gasturbine gegenüber. In einem vom Turbinenleitschaufelträger 10 umfassten Innenraum 14 erstreckt sich in Axialrichtung ein ringförmiger Strömungspfad, welcher radial außen sowie radial innen von geeigneten Elementen, d.h. Plattformen von Turbinenschaufeln und Führungsringen begrenzt wird. Der Klarheit halber sind diese Elemente in FIG 1 nicht dargestellt, ebenso wenig wie der innerhalb des Turbinenleitschaufelträgers 10 im Querschnitt ringförmig ausgestaltete Strömungspfad für das in der Brennkammer erzeugte Heißgas. Bezogen auf das Heißgas und dessen Strömungsrichtung ist das erste Ende des Turbinenleitschaufelträgers das einströmseitige Ende und das zweite Ende das ausströmseitige Ende.

Der Turbinenleitschaufelträger 10 wird prinzipiell von den halbkreisförmigen Wänden 16 der Leitschaufelträgerelemente 12 gebildet. Gemäß der Erfindung ist die Wand 16 - in Radialrichtung betrachtet - mehrlagig ausgebildet. Bei dem zusammengesetzten Turbinenleitschaufelträger 10 sind die Lagen aus mindestens zwei konzentrisch angeordneten Ringen 18a, 18b, 18c gebildet, die gemäß der Darstellung in FIG 1 nur hälftig gezeigt sind. Die Wand 16 umfasst den äußeren ersten Ring 18a, radial innen benachbart den zweiten Ring 18b und radial zuinnerst angeordnet den dritten Ring 18c. Aufgrund der hälftigen Bauweise einer axial durchströmten stationären Gasturbine sind die Ringe 18a, 18b, 18c als Halbringe ausgebildet, die durch ein heißisostatisches Pressen zu dem Leitschaufelträgerelement 12 verbunden worden sind. Die Mantelflächen der Ringe 18 oder Halbringe liegen jeweils in einer kreisbogenförmigen Kontaktebene 20 aneinander, wobei zumindest einer der Ringe 18 oder Halbringe zumindest eine in seiner Kontaktfläche angeordnete Nut 22 zur Bildung eines oder mehrerer Kühlkanäle aufweist. Die beiden inneren Ringe 18b, 18c sind - in Umfangsrichtung betrachtet - aus mehreren Segmenten 24 gebildet, die an ihren Stoßnähten miteinander verschweißt sind. Somit stellt jeder Ring 18b, 18c bzw. Halbring 18 eine gekrümmte Platte dar, welche aus mehreren Segmenten 24 zusammengesetzt ist. Der äußere unsegmentierte Halbring 18a umgreift die beiden gekrümmten Halbringe 18b, 18c, wobei erstgenannter aus einem niedrig legierten Stahlguss einstückig geformt ist. Der äußere Ring 18a ist somit unsegmentiert und dient somit als druckbeständige Hülle um den Turbinenleitschaufelträger 10. Die Ringe 18b und 18c als auch der äußere Ring 18a können aus unterschiedlichen Stahllegierungen hergestellt werden, die den jeweiligen Anforderungen bezüglich der thermischen Belastung angepasst sind. Da im Inneren des Turbinenleitschaufelträgers 10 höhere Temperaturen auftreten als im äußeren Bereich des Turbinenleitschaufelträger 10 ist es von Vorteil, die inneren Ringe 18c, 18d aus einem wärmefesteren Material zu fertigen als den äußeren Ring 18a. Somit können in den weniger heißen Bereichen des Turbinenleitschaufelträgers 10 kostengünstigere und weniger hochlegierte Stahlgusssorten verwendet werden als in den heißeren Bereichen.

Die in den Kontaktebenen 20 angeordneten Kühlkanäle 22 können durch einfaches Fräsen in die Mantelfläche der Segmente 24 bzw. der Halbringe 18b, 18c besonders einfach eingebracht werden. Nach dem Einbringen der Kühlkanäle werden die einander benachbarten Halbringe durch heißisostatisches Pressen zu einem zweilagigen Halbring zusammengefügt, die dann einen Innenteil des Turbinenleitschaufelträgers 10 bilden. Durch die Anordnung der Kühlkanäle und durch das Zuführen von Kühlmittel durch nicht weiter gezeigte Einlässe können die inneren Ringe 18b, 18c besonders einfach und effizient gekühlt werden, damit diese dauerhaft den dort auftretenden Temperaturen beim Betrieb der Gasturbine widerstehen können. Anstelle der in FIG 1 in Umfangsrichtung segmentierten Halbringe 18b, 18c ist auch denkbar, dass diese ebenfalls unsegmentiert, d.h. einstückig ausgebildet sind. Diese Ausgestaltung der unsegmentierten Halbringe 18b, 18c ist in FIG 2 gezeigt. Die beiden Halbringe 18b, 18c liegen auch in der Kontaktebene 20 aneinander und sind durch das heißisostatische Pressen dauerhaft fest miteinander verbunden.

Gemäß FIG 3 ist es möglich, die in den Halbringen oder Segmenten angeordneten Kühlkanäle 22 geradlinig entlang der Axialrichtung A des Turbinenleitschaufelträgers 10 auszubilden. Da die Kühlkanäle 22 durch einfache mechanische Spanverfahren in die Mantelfläche, d.h. Kontaktfläche eingebracht werden können, sind auch beliebige komplexe Strukturen oder Mäanderformen von Kühlkanälen 22 denkbar, so wie sie in FIG 4 exemplarisch dargestellt sind.

Insgesamt betrifft die Erfindung einen Leitschaufelträger 10 für eine axial durchströmte stationäre Gasturbine, umfassend eine rohrförmige Wand 16 mit einem einströmseitigen Ende und einem dem einströmseitigen Ende gegenüberliegenden ausströmseitigen Ende für im Innenraum des Leitschaufelträgers in einem Strömungspfad der Gasturbine strömendes Fluid, wobei in der Wand 16 zumindest ein Kühlkanal 22 für ein Kühlmittel vorgesehen ist. Um einen Leitschaufelträger 10 anzugeben, der für besonders hohe Betriebstemperaturen geeignet ist und dabei trotzdem vergleichsweise preiswert herstellbar ist, wird vorgeschlagen, dass der Leitschaufelträger 10 - in Radialrichtung betrachtet - mehrlagig ausgebildet ist. Die unterschiedlichen Lagen des Leitschaufelträgers 10 können durch heißisostatisches Pressen miteinander verbunden sein, wobei die inneren Lagen des Leitschaufelträgers 10 aus einem hochtemperaturfesten Material gefertigt sein können, wohingegen äußere Lagen des Leitschaufelträgers 10 aus einem weniger temperaturfesten Material hergestellt sein können. Durch die mehrlagige Ausführung des Leitschaufelträgers 10 sind zudem besonders einfach Kühlkanäle 22 im Innern der Wand 16 des Leitschaufelträgers 10 herstellbar.

## Patentansprüche

1. Leitschaufelträger (10) für eine Gasturbine, umfassend eine rohrförmige Wand (16) mit einem einströmseitigen Ende und einem dem einströmseitigen Ende gegenüberliegenden ausströmseitigen Ende für ein im Innenraum des Leitschaufelträgers (10) in einem Strömungspfad der Gasturbine strömendes Fluid,
wobei in der Wand (16) zumindest ein Kühlkanal (22) für ein Kühlmittel vorgesehen ist,
**dadurch kennzeichnet, dass**
der Leitschaufelträger (10) - in Radialrichtung betrachtet - mehrlagig ausgebildet ist.

2. Leitschaufelträger (10) nach Anspruch 1,
bei dem die Lagen aus mindestens zwei konzentrisch angeordneten Ringen (18a, 18b, 18c)gebildet sind.

3. Leitschaufelträger (10) nach Anspruch 2,
bei dem die Ringe (18a, 18b, 18c) in einer Kontaktebene (20) aneinanderliegen,
wobei zumindest einer der Ringe (18a, 18b, 18c) zumindest eine in seiner Kontaktfläche angeordnete Nut zur Bildung des Kühlkanals (22) aufweist.

4. Leitschaufelträger (10) nach Anspruch 2 oder 3
bei dem zumindest einer der Ringe (18a, 18b, 18c) durch zwei Halbringe gebildet ist.

5. Leitschaufelträger (10) nach Anspruch 4,
bei dem zumindest einer der Halbringe - in Umfangsrichtung betrachtet - aus mehreren Segmenten (24) gebildet ist.

6. Leitschaufelträger (10) nach einem der vorangehenden Ansprüche,
bei dem die Segmente (24) miteinander verschweißt sind.

7. Leitschaufelträger (10) nach einem der vorangehenden Ansprüche,
welcher abschnittsweise konisch und/oder zylindrisch ausgebildet ist.

8. Leitschaufelträger (10) nach einem der vorangehenden Ansprüche,
der aus zwei halbrohrartigen Leitschaufelträgerelementen (12) gebildet ist, welche flanschartig miteinander verbunden sind.

9. Leitschaufelträger (10) nach einem der Ansprüche 2 - 8,
bei dem die äußerste Lage unsegmentiert ist.

10. Leitschaufelträger (10) nach einem der Ansprüche 4 - 9,
bei dem zwei an der halbringförmigen Kontaktebene (20) aneinanderliegende Halbringe durch heißisostatisches Pressen miteinander verbunden sind.

11. Leitschaufelträger (10) nach einem der vorangehenden Ansprüche,
bei dem entlang des Umfangs des Leitschaufelträgers (10) verteilt eine Vielzahl von Kühlkanälen (22) vorgesehen ist.

12. Leitschaufelträger (10) nach einem der vorangehenden Ansprüche,
bei dem die Kühlkanäle (22) mäanderförmig ausgebildet sind.

13. Leitschaufelträger (10) mit in seiner inneren Oberfläche angeordneten endlosen Nuten zur Befestigung von in einem Kranz angeordneten Leitschaufeln einer Turbine oder eines Verdichters.

14. Gasturbine mit einem Druckmantel,
innerhalb dessen ein Leitschaufelträger (10) nach einem der Ansprüche 1 bis 12 angeordnet ist.
